# EUROPÄISCHE PATENTSCHRIFT

(11) **EP 3 688 259 B1**
(45) Veröffentlichungstag und Bekanntmachung des Hinweises auf die Patenterteilung: **15.03.2023**
(21) Anmeldenummer: 18789644.4
(22) Anmeldetag: 19.10.2018
(51) Int. Cl.: E05B 85/10

(54) **TÜRGRIFFANORDNUNG EINER FAHRZEUGTÜR**
DOOR HANDLE ASSEMBLY OF A VEHICLE DOOR
DISPOSITIF DE POIGNÉE DE PORTE D'UNE PORTE DE VÉHICULE

(30) Priorität: 14.12.2017 DE 102017130031
(43) Veröffentlichungstag der Anmeldung: 05.08.2020
(73) Patentinhaber: HUF Hülsbeck & Fürst GmbH & Co. KG, 42551 Velbert (DE)
(72) Erfinder: BRESSER, Christian, 42799 Leichlingen (DE); RHEIN, Michael, 41199 Mönchengladbach (DE); REIFENBERG, Bernd, 45259 Essen (DE)
(74) Vertreter: Zenz Patentanwälte Partnerschaft mbB
(86) Internationale Anmeldenummer: PCT/EP2018/078702
(87) Internationale Veröffentlichungsnummer: WO 2019/115065

(56) Entgegenhaltungen:
- EP-A1- 3 722 545
- WO-A1-2015/074020
- DE-A1-102009 016 219
- DE-A1-102015 209 852
- DE-C1- 4 002 963
- US-A1- 2013 127 185

## Beschreibung

Die Erfindung betrifft eine Türgriffanordnung einer Fahrzeugtür, aufweisend einen an der Fahrzeugtür befestigbaren Griffträger, eine an dem Griffträger gelagerte Handhabe, die in einer Nichtgebrauchsstellung strakbündig mit einer Außenkontur der Fahrzeugtür verlaufend angeordnet ist und die zur Betätigung durch einen Bediener in eine Betätigungsstellung bewegbar ausgebildet ist, eine erste Hebelmechanik, welche mit einem ersten Längsende der Handhabe bewegungsgekoppelt ist, und eine zweite Hebelmechanik, welche mit einem zweiten Längsende der Handhabe bewegungsgekoppelt ist, wobei die Handhabe in der Betätigungsstellung im Vergleich zu der Nichtgebrauchsstellung parallel verschoben und gegenüber der Außenkontur der Fahrzeugtür vorstehend angeordnet ist und von dem Bediener zum Öffnen der Fahrzeugtür betätigt werden kann, und wobei die erste Hebelmechanik eine erste Schwenkachse aufweist, die an dem Griffträger angeordnet ist, und wobei die erste Hebelmechanik eine erste Gelenkachse aufweist, die an der Handhabe angeordnet ist, und die zweite Hebelmechanik eine zweite Gelenkachse, die mit der Handhabe bewegungsgekoppelt ist, und eine zweite Schwenkachse aufweist, die an dem Träger angeordnet ist und die mit der ersten Hebelmechanik über ein Koppelgestänge bewegungsgekoppelt ist, wobei die erste Schwenkachse oder die zweite Schwenkachse motorisch angetrieben ist, wobei die erste Hebelmechanik ein Schwenkhebelelement mit einem ersten Schwenkarm und einem zweiten Schwenkarm aufweist, wobei der erste Schwenkarm mit der ersten Gelenkachse gelenkig verbunden ist und der zweite Schwenkarm mit dem Koppelgestänge gelenkig verbunden ist, und wobei die zweite Hebelmechanik einen Bewegungshebel aufweist, der schwenkbar an der zweiten Schwenkachse gelagert ist.

Eine Türgriffanordnung der vorstehend genannten Art ist zum Beispiel aus der DE 40 02 963 C1 bekannt, wobei auch der US 2013/127185 A1 eine ähnliche Türgriffanordnung zu entnehmen ist.

Türgriffanordnungen, bei welchen die Handhabe in ihrer Nichtgebrauchsstellung strakbündig mit Außenkontur der Fahrzeugtür verläuft, sind aus dem Stand der Technik bekannt. Dabei kann die Handhabe bei derartigen Türgriffanordnungen für eine Fahrzeugtür eines Kraftfahrzeugs als Innen- oder Außengriff ausgeführt sein, wobei sich die vorliegende Erfindung auf eine Türgriffanordnung für einen Außengriff bezieht. Für solche Türgriffanordnungen gibt es eine Vielzahl von verschiedenen Konstruktionen und Ausführungsformen. Die erfindungsgemäße Türgriffanordnung bezieht sich auf solche Konstruktionen, bei denen ein Griffträger auf der Rückseite der Fahrzeugtür, d.h. innenseitig des Kraftfahrzeugs, befestigt wird. Die an dem Griffträger angebrachte Handhabe steht bei solchen Ausführungsformen üblicherweise von der Fahrzeugtür hervor und stört sowohl den ästhetischen Eindruck des Fahrzeugs als auch die Fahrzeug-Aerodynamik. Um diese Nachteile zu vermeiden, sind aus dem Stand der Technik Türgriffanordnungen bekannt, bei denen die Außenseite der Handhabe in ihrer Nichtgebrauchsstellung, d.h. in welcher sie nicht gebraucht wird, in etwa bündig zur Außenkontur der Fahrzeugtür, also strakbündig, verläuft. Eine solche Handhabe ist zum Öffnen der Fahrzeugtür oder eines fahrzeugseitigen Schlosses in eine Betätigungsstellung überführbar, in welcher die Handhabe gegenüber der Außenkontur der Fahrzeugtür vorsteht. Dabei wird die Handhabe motorisch ausgefahren, wenn sich ein legitimierter Bediener dem Fahrzeug nähert. Sobald die Handhabe nicht mehr gebraucht wird, fährt sie wieder in die Nichtgebrauchsstellung und verschwindet somit in der Karosserie, um keinen Luftwiderstand zu erzeugen. Die Bewegung der Handhabe wird dabei bekanntermaßen mit Hilfe einer ersten Hebelmechanik und einer zweiten Hebelmechanik realisiert, welche die jeweiligen Längsenden der Handhabe mit dem Griffträger koppeln. Nachteilig bei solchen Türgriffanordnungen der eingangs bezeichneten Art ist der begrenzte Einbauraum, denn bei der Gesamttiefe der Tür, also der Erstreckung von Türaußenseite zur Türinnenseite, ist im Allgemeinen zusätzlich die Tiefe zu berücksichtigen, die benötigt wird, damit die Fensterscheibe bei einer Öffnungsbewegung an dem Griffträger vorbeigeführt werden kann und die Hebelmechanik während einer Bewegung der Handhabe aus der Nichtgebrauchsstellung in die Betätigungsstellung nicht in den Bewegungsweg der Fensterscheibe gelangt. Die Tiefe zur Versenkung der Fensterscheibe ist so gut wie gar nicht zu reduzieren, so dass die Einbautiefe der Türgriffanordnung die Gesamttiefe der Tür maßgeblich bestimmt.

Der Erfindung liegt die Aufgabe zugrunde, auf konstruktiv einfache Weise und kostengünstig eine Türgriffanordnung einer Fahrzeugtür zu entwickeln, welche eine geringe Einbautiefe aufweist und durch welche die Gesamttiefe der Tür verringert werden kann.

Bei einer Türgriffanordnung der eingangs bezeichneten Art wird diese Aufgabe erfindungsgemäß dadurch gelöst, dass der Bewegungshebel über die zweite Gelenkachse mit dem Koppelgestänge bewegungsgekoppelt ist.

Vorteilhafte und zweckmäßige Ausgestaltungen und Weiterbildungen der Erfindung ergeben sich aus dem Unteranspruch.

Durch die Erfindung wird auf konstruktiv einfache Weise und kostengünstig eine Türgriffanordnung bereitgestellt, durch welche die Gesamttiefe der Tür auf ein Minimum reduziert werden kann. Dadurch, dass die erste Hebelmechanik und die zweite Hebelmechanik über ein Koppelgestänge nach Art einer Kurvenscheibenkinematik oder einer Schubkurbelkinematik miteinander bewegungsgekoppelt sind, ist es möglich, auf kleinstem und engstem Bauraum dennoch die erforderlichen kinematischen Abläufe unterzubringen, die für eine Bewegung der Handhabe aus der Nichtgebrauchsstellung in die Betätigungsstellung und zurück in die Nichtgebrauchsstellung erforderlich sind. Die von der ersten Hebelmechanik und der zweiten Hebelmechanik ausgebildete Kinematik erhöht die Effizienz der erfindungsgemäßen Türgriffanordnung, denn diese Bauart weist eine hohe Steifigkeit mit gesteigerten Beschleunigungswerten für die Bewegung der Handhabe im Vergleich zu bekannten Türgriffanordnungen auf, wobei die Bewegung bei der erfindungsgemäßen Türgriffanordnung mit einer hohen Genauigkeit erfolgt.

Von besonderem Vorteil hinsichtlich einer dynamischen Kinematik bei gleichzeitig geringem Einbauraum ist es, dass die zweite Hebelmechanik einen Bewegungshebel aufweist, der schwenkbar an der zweiten Schwenkachse gelagert ist und der über die zweite Gelenkachse mit dem Koppelgestänge bewegungsgekoppelt ist.

Die Erfindung sieht in Ausgestaltung vor, dass der Bewegungshebel drehfest mit der zweiten Schwenkachse verbunden ist und eine Kurvenscheibe die zweite Schwenkachse zur Bewegung der Handhabe antreibt, wobei für eine Bewegung der Handhabe aus der Nichtgebrauchsstellung in die Betätigungsstellung der Bewegungshebel in einer von der ersten Schwenkachse wegweisenden Richtung schwenkt und das Koppelgestänge das Schwenkhebelelement um die erste Schwenkachse derart verschwenkt, dass sich die erste Gelenkachse in eine Ausstellrichtung der Handhabe bewegt.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der ein beispielhaft bevorzugtes Ausführungsbeispiel der Erfindung dargestellt ist. In der Zeichnung zeigt:
Figur 1 eine Seitenansicht eines Kraftfahrzeugs mit einer erfindungsgemäßen Türgriffanordnung,
Figur 2 eine perspektivische Ansicht auf eine Fahrzeugtür des Kraftfahrzeugs, bei welcher eine Handhabe der erfindungsgemäßen Türgriffanordnung in einer Nichtgebrauchsstellung strakbündig mit einer Außenkontur der Fahrzeugtür verlaufend angeordnet ist,
Figur 3 eine perspektivische Ansicht auf die Fahrzeugtür des Kraftfahrzeugs, bei welcher die Handhabe der erfindungsgemäßen Türgriffanordnung in einer Betätigungsstellung, in welcher die Handhabe im Vergleich zu der Nichtgebrauchsstellung parallel verschoben ist und gegenüber der Außenkontur der Fahrzeugtür vorsteht, angeordnet ist,
Figur 4 eine schematische Darstellung der Fahrzeugtür mit der daran angeordneten Türgriffanordnung, einem Türschloss und einem Schließsystem,
Figur 5 eine schematische Draufsicht auf eine Türgriffanordnung gemäß einer Ausführungsform der Erfindung, bei welcher die Handhabe in der Nichtgebrauchsstellung angeordnet ist,
Figur 6 eine schematische Draufsicht auf die Türgriffanordnung gemäß der Ausführungsform der Erfindung, bei welcher die Handhabe in der Betätigungsstellung angeordnet ist,
Figur 7 eine schematische Draufsicht auf eine nicht-erfindungsgemäße Türgriffanordnung, bei welcher die Handhabe in der Nichtgebrauchsstellung angeordnet ist,
Figur 8 eine schematische Draufsicht auf die Türgriffanordnung aus Figur 7, bei welcher die Handhabe in der Betätigungsstellung angeordnet ist,
Figur 9 eine schematische Draufsicht auf eine Türgriffanordnung gemäß einer Alternativen zu der in den Figuren 7 und 8 gezeigten Ausführungsform, bei welcher die Handhabe in der Nichtgebrauchsstellung angeordnet ist, und
Figur 10 eine schematische Draufsicht auf die Türgriffanordnung aus Figur 9, bei welcher die Handhabe in der Betätigungsstellung angeordnet ist.

In Figur 1 ist ein Fahrzeug bzw. Kraftfahrzeug 1 in Form eines PKWs exemplarisch dargestellt, welches in dem Beispiel über vier Türen 2 (zwei davon sind aus Figur 1 ersichtlich) verfügt, die über eine Türgriffanordnung 3 und insbesondere mit Hilfe einer Handhabe 4 geöffnet werden können. Mit Bezug auf die Figuren 1 bis 3 werden die Türen 2 über jeweilige Türschlösser 5 verschlossen und können von außen über eine jeweilige Betätigung der Handhabe 4 geöffnet werden. Die Handhabe 4 wird zum Öffnen des Türschlosses 5 betätigt, wobei die Betätigung in den in den Figuren dargestellten Ausführungsbeispielen eine auf die Handhabe 4 ausgeübte Ziehkraft eines Bedieners ist. Zum Öffnen der Tür 2 wird dann im normalen Betrieb entweder an der Handhabe 4 gezogen oder die Handhabe 4 wird bis zu einem gewissen Grad verschwenkt, wodurch ein Schalter betätigt wird, der wiederum ein elektromechanisches Schließsystem 6 (siehe Figur 4) aktiviert, mit dessen Hilfe das Türschloss 5 dann elektrisch geöffnet werden kann. Bei der Betätigung der Handhabe 4, um das Türschloss 5 elektrisch zu öffnen, wird die Handhabe 4 aus einer Betätigungsstellung heraus bewegt. Dabei kann das elektrische Öffnen bereits vor dem Erreichen einer Endlagenstellung der Handhabe 4. Im Fall eines strombetriebenen Normalbetriebs reicht folglich eine leichte Ziehbewegung an der Handhabe 4 aus, damit ein in Figur 1 exemplarisch angedeutetes Bowdenzugsystem 7 zum Entriegeln des Türschlosses 5 elektrisch betrieben wird. Im Fall eines stromlosen Notbetriebs kann die Türgriffanordnung 3 derart ausgebildet sein, dass auch ein manuelles Entriegeln des Türschlosses 5 und damit ein manuelles Öffnen der Fahrzeugtür 2 durch eine von einem Bediener bewirkte Betätigung der Handhabe 4 möglich ist, wobei dabei die Handhabe 4 über die im normalen Betrieb notwendige Auslenkung hinaus ausgelenkt bzw. betätigt werden muss. Die Figur 2 zeigt in perspektivischer Ansicht eine der Fahrzeugtüren 2 und die zum Öffnen der Fahrzeugtür 2 dienende Handhabe 4. In der Figur 2 ist die Handhabe 4 - bei Einbau der Türgriffanordnung 3 in die Fahrzeugtür 2 - in etwa bündig zur Außenkontur 8 der Fahrzeugtür 2, d.h. strakbündig, angeordnet. In dieser Stellung befindet sich die Handhabe 4 in einer Nichtgebrauchsstellung, in welcher sie nicht gebraucht wird. Aus der in Figur 2 gezeigten Nichtgebrauchsstellung ist die Handhabe 4 in eine in Figur 3 gezeigte Betätigungsstellung überführbar, in welcher sie gegenüber der Außenkontur 8 der Fahrzeugtür 2 vorsteht, so dass die Handhabe 4 in ihrer Betätigungsstellung aus der Fahrzeugtür 2 hervorstehend angeordnet ist. In dieser vorstehenden oder aus der Außenkontur 8 ausgefahrenen Betätigungsstellung kann ein Bediener die Handhabe 4 hintergreifen und betätigen bzw. handhaben, um die Fahrzeugtür 2 zu öffnen bzw. das fahrzeugseitige Türschloss 5 zu entriegeln. Gemäß der vorliegenden Erfindung erfolgt das Überführen der Handhabe 4 aus der Nichtgebrauchsstellung in die Betätigungsstellung in einem strombetriebenen Normalbetrieb mittels eines geeigneten Antriebsmittels, wobei für den strombetriebenen Normalbetrieb Annäherungssensoren oder sonstige Sensoren vorgesehen sein können, um die Handhabe 4 aus der strakbündigen bzw. flächenbündigen Nichtgebrauchsstellung in die Betätigungsstellung zu bringen, sobald ein Bediener sich der Türgriffanordnung 3 bzw. der Handhabe 4 nähert. Aus der Figur 3 ist ersichtlich, dass die in ihrer Betätigungsstellung angeordnete Handhabe 4 außenseitig an der Tür 2 des Kraftfahrzeugs 1 angeordnet ist, wobei die Handhabe 4 von einem Bediener hintergreifbar ist. Die Handhabe 4 ist folglich in der Betätigungsstellung im Vergleich zu der Nichtgebrauchsstellung parallel verschoben und gegenüber der Außenkontur 8 der Fahrzeugtür 2 vorstehend angeordnet und kann von dem Bediener zum Öffnen der Fahrzeugtür 2 betätigt werden. Zur Kopplung der Handhabe 4 an der Fahrzeugtür 2 ist ein rahmenartig ausgebildeter Griffträger 9 vorgesehen, der lediglich in Figur 3 schematisch und gestrichelt eingezeichnet ist, da er innenseitig an der Fahrzeugtür 2 und damit in den Figuren 1 und 2 verdeckt von der Fahrzeugtür 2 angeordnet ist. Der Griffträger 9 ist über bekannte Befestigungsmittel innenseitig an der Fahrzeugtür 2 befestigt und lagert die Handhabe 4. Mit anderen Worten dient der an der Fahrzeugtür 2 befestigbare Griffträger 9 bekanntermaßen der Anbringung und Lagerung der Handhabe 4 und ist mittels nicht näher dargestellter Schraubverbindungen an der Türinnenseite der Tür 2 befestigt.

Die Figuren 5 bis 10 zeigen verschiedene Ausführungsformen der Türgriffanordnung 3, wobei die Figuren 5 und 6 eine Ausführungsform gemäß der Erfindung und die Figuren 7 bis 10 eine nicht-erfindungsgemäße Ausführungsform zeigen. Allen Ausführungsformen ist gemein, dass ein erstes Längsende 10 der an dem Griffträger 9 gelagerten Handhabe 4 mit einer ersten Hebelmechanik 11 bewegungsgekoppelt ist und ein zweites Längsende 12 der Handhabe 4 mit einer zweiten Hebelmechanik 14 bewegungsgekoppelt ist. Dabei weist die erste Hebelmechanik 11 bei allen Ausführungsformen eine erste Schwenkachse 15 auf, die an dem Griffträger 9 gelagert ist, wobei die erste Schwenkachse 15 alternativ auch an der Fahrzeugtür 2 gelagert sein kann. Ferner weist die erste Hebelmechanik 11 eine erste Gelenkachse 16 auf, die an dem ersten Längsende 10 der Handhabe 4 angeordnet ist und die mit der ersten Schwenkachse 15 bewegungsgekoppelt ist. Dabei ist die erste Gelenkachse 16 an der Handhabe 4 gelagert, so dass die erste Gelenkachse 16 bei einer Bewegung der Handhabe 4 aus der Nichtgebrauchsstellung in die Betätigungsstellung mit der Handhabe 4 mitbewegt wird. Ferner weist bei allen Ausführungsformen die zweite Hebelmechanik 14 eine zweite Schwenkachse 17 auf, die an dem Griffträger 9 oder alternativ an der Fahrzeugtür 2 ortsfest angeordnet ist. Die zweite Schwenkachse 17 umfasst darüber hinaus eine zweite Gelenkachse 18, die mit dem zweiten Längsende 12 der Handhabe 4 bewegungsgekoppelt ist, wobei die zweite Gelenkachse 18 ferner mit der zweiten Schwenkachse 17 bewegungsgekoppelt ist. Ferner ist bei den in den Figuren 5 bis 10 dargestellten Ausführungsformen die zweite Schwenkachse 17 mit der ersten Hebelmechanik 11 über ein Koppelgestänge 19 bewegungsgekoppelt.

Bei der Ausführungsform der erfindungsgemäßen Türgriffanordnung 3, die in den Figuren 5 und 6 dargestellt ist, ist die zweite Schwenkachse 17 motorisch angetrieben, wobei zu diesem Zweck eine Kurvenscheibe 20 auf der zweiten Schwenkachse 17 der zweiten Hebelmechanik 14 drehfest gelagert ist, so dass die Kurvenscheibe 20 über die zweite Schwenkachse 17 motorisch angetrieben ist. Die zweite Gelenkachse 18 ist auf der Kurvenscheibe 20 versetzt zu der zweiten Schwenkachse 17 gelagert. Ferner ist das Koppelgestänge 19 gelenkig mit der zweiten Gelenkachse 18 verbunden, wobei die zweite Hebelmechanik 14 einen Bewegungshebel 21 aufweist, der drehfest mit der zweiten Schwenkachse 17 verbunden ist und daher schwenkbar an der zweiten Schwenkachse 17 gelagert ist, wobei der Bewegungshebel 21 ferner über die zweite Gelenkachse 18 mit dem Koppelgestänge 19 bewegungsgekoppelt ist. Bei einer Bewegung der Handhabe 4 aus der Nichtgebrauchsstellung (siege Figur 5) in die Betätigungsstellung (siehe Figur 6) schwenkt die Kurvenscheibe 20 entgegen dem Uhrzeigersinn um die motorisch angetriebene zweite Schwenkachse 17, so dass die zweite Gelenkachse 18 und damit auch der Bewegungshebel 21 ebenfalls entgegen dem Uhrzeigersinn um die zweite Schwenkachse 17 drehen. Die zweite Gelenkachse 18 ist bei dieser Ausführungsform über den Bewegungshebel 21 mit dem zweiten Längsende 12 der Handhabe 4 bewegungsgekoppelt, so dass die Verschwenkung der zweiten Gelenkachse 18 und des drehfest mit der zweiten Schwenkachse 17 verbundenen Bewegungshebels 21 das zweite Längsende 12 der Handhabe 4 in eine Ausstellrichtung 22 der Handhabe 4 drängen. Gleichzeitig wird das erste Längsende 10 der Handhabe 4 ebenfalls in Ausstellrichtung 22 gedrängt, was auf der Kopplung der zweiten Hebelmechanik 14 und der ersten Hebelmechanik 11 über das Koppelgestänge 19 beruht. Zu diesem Kopplungszweck weist die erste Hebelmechanik 11 ein Schwenkhebelelement 23 mit einem ersten Schwenkarm 24 und einem zweiten Schwenkarm 25 auf, wobei der erste Schwenkarm 24 mit der ersten Gelenkachse 16 gelenkig verbunden ist und der zweite Schwenkarm 25 mit dem Koppelgestänge 19 gelenkig verbunden ist. Der erste Schwenkarm 24 und der zweite Schwenkarm 25 sind bei der dargestellten Ausführungsform unter einem Winkel von 90° fest zueinander angeordnet, wobei alternativ auch ein anderer Winkel zwischen den beiden Schwenkarmen 24, 25 vorstellbar ist. Bei der Bewegung der Handhabe 4 aus der Nichtgebrauchsstellung in die Betätigungsstellung zieht also das an der Kurvenscheibe 20 gelagerte Koppelgestänge 19 an dem zweiten Schwenkarm 25 des Schwenkhebelelements 23 und verschwenkt das Schwenkhebelelement 23 im Uhrzeigersinn um die erste Schwenkachse 15. Dadurch drängt der erste Schwenkarm 24 die erste Gelenkachse 16 und damit das erste Längsende 10 der Handhabe 4 in Ausstellrichtung 22. Folglich schwenkt bei der Bewegung der Handhabe 4 aus der Nichtgebrauchsstellung in die Betätigungsstellung der Bewegungshebel 21 in einer von der ersten Schwenkachse 15 wegweisenden Richtung, wobei das Koppelgestänge 19 das Schwenkhebelelement 23 um die erste Schwenkachse 15 derart verschwenkt, dass sich die erste Gelenkachse 16 in die Ausstellrichtung 22 der Handhabe 4 bewegt.

Die Figuren 7 und 8 zeigen eine nicht-erfindungsgemäße Ausführungsform der Türgriffanordnung 3, wobei die Figuren 9 und 10 eine alternative Abwandlung der nicht-erfindungsgemäßen Ausführungsform zeigen. Bei der nicht-erfindungsgemäßen Ausführungsform sind die erste Schwenkachse 15 und die zweite Schwenkachse 17 als ein jeweiliges Loslager ausgeführt, die in eine Längsrichtung 26 der Handhabe 4 linear bewegbar sind, wenn die Handhabe 4 aus der Nichtgebrauchsstellung in Richtung der Betätigungsstellung bewegt wird. Im Unterschied zu der ersten Ausführungsform ist bei der zweiten Ausführungsform (siehe Figuren 7 und 8) und der Alternativen der zweiten Ausführungsform (siehe Figuren 9 und 10) die erste Schwenkachse 15 motorisch angetrieben. Zur Bewegung der Handhabe 4 treibt eine Schubkurbel 27 die erste Schwenkachse 15 an und bewegt die erste Schwenkachse 15 linear in Längsrichtung 26 der Handhabe 4. Da die erste Schwenkachse 15 und die zweite Schwenkachse 17 über das Koppelgestänge 19 miteinander bewegungsgekoppelt sind, bewegt die erste Schwenkachse 15 die zweite Schwenkachse 17 mit, wenn die erste Schwenkachse 15 bei einer Bewegung der Handhabe 4 von der Schubkurbel 27 angetrieben wird. Zur Ausstellung der Handhabe 4 aus der Nichtgebrauchsstellung in die Betätigungsstellung weist die erste Hebelmechanik 11 einen ersten Ausfahrhebel 28 auf, der die erste Schwenkachse 15 mit der ersten Gelenkachse 16 bewegungskoppelt. Ferner weist die zweite Hebelmechanik 14 einen zweiten Ausfahrhebel 29 auf, der die zweite Schwenkachse 17 mit der zweiten Gelenkachse 18 bewegungskoppelt. Bei einer Bewegung der Handhabe 4 aus der Nichtgebrauchsstellung in die Betätigungsstellung bewegt die Schubkurbel 27 die erste Schwenkachse 15 und die zweite Schwenkachse 17 linear in Längsrichtung 26 der Handhabe 4 und drängt dabei den ersten und den zweiten Ausfahrhebel 28, 29 in die Ausstellrichtung 22 der Handhabe 4, so dass diese aus der Nichtgebrauchsstellung in die Betätigungsstellung gelangt. Zur Erhöhung der Stabilität der Bewegungsführung der Handhabe 4 ist in den gezeigten Beispielen der Figuren 7 bis 10 ein Stabilisationshebel 30 vorgesehen, welcher zwischen der erste Gelenkachse 16 und der zweiten Gelenkachse 18 verläuft und an der ersten und zweiten Gelenkachse 16, 18 angebunden ist. Die erste Gelenkachse 16 und die zweite Gelenkachse 18 sind an der Handhabe 4 angeordnet, so dass sich erste Gelenkachse 16 und die zweite Gelenkachse 18 bei einer Bewegung der Handhabe 4 mit der Handhabe 4 mitbewegen. Bei der nicht-erfindungsgemäßen Ausführungsform sind das Koppelgestänge 19, der erste Ausfahrhebel 28, der zweite Ausfahrhebel 29 und der Stabilisationshebel 30 in der Nichtgebrauchsstellung der Handhabe 4 nach Art eines Parallelogramms angeordnet, bei welchem sich das Koppelgestänge 19 parallel zu dem Stabilisationshebel 30 erstreckt, wohingegen sich der erste Ausfahrhebel 28 parallel zu dem zweiten Ausfahrhebel 29 erstreckt. Bei der in den Figuren 7 und 8 gezeigten Ausführungsform nimmt bei einer Bewegung der Handhabe 4 aus der Nichtgebrauchsstellung der Winkel zwischen dem Koppelgestänge 19 und dem ersten Ausfahrhebel 28 zu, wobei der Winkel nach wie vor ein spitzer Winkel ist, d.h. ein Winkel von weniger als 90°. Hingegen ist bei der alternativen Ausführungsform (siehe Figure 9 und 10) vorgesehen, dass in der Nichtgebrauchsstellung der Winkel zwischen dem Koppelgestänge 19 und dem ersten Ausfahrhebel 28 90° beträgt, wodurch sich die in den Figuren 9 und 10 gezeigte Alternative von der in den Figuren 7 und 8 gezeigten Ausführungsform unterscheidet.

Zusammenfassend wird durch die vorliegende Erfindung eine Türgriffanordnung zur Verfügung gestellt, die sich im Unterschied zu den aus dem Stand der Technik bekannten Vorrichtungen durch eine geringe Einbautiefe auszeichnet. Die vorstehend beschriebene Türgriffanordnung umfasst den an der Fahrzeugtür 2 befestigbaren Griffträger 9, die an dem Griffträger 9 gelagerte Handhabe 4, die in der Nichtgebrauchsstellung strakbündig mit der Außenkontur 8 der Fahrzeugtür 2 verlaufend angeordnet ist und die zur Betätigung durch einen Bediener in die Betätigungsstellung bewegbar ausgebildet ist, die erste Hebelmechanik 11, welche mit dem ersten Längsende 10 der Handhabe 4 bewegungsgekoppelt ist, und eine zweite Hebelmechanik 14, welche mit dem zweiten Längsende 12 der Handhabe 4 bewegungsgekoppelt ist. Die Handhabe 4 ist in der Betätigungsstellung im Vergleich zu der Nichtgebrauchsstellung parallel verschoben und gegenüber der Außenkontur 8 der Fahrzeugtür 2 vorstehend angeordnet und kann von dem Bediener zum Öffnen der Fahrzeugtür 2 betätigt werden. Die erste Hebelmechanik 11 weist die erste Schwenkachse 15 auf, die an dem Griffträger 9 angeordnet ist. Gemäß der Erfindung weist die erste Hebelmechanik 11 die erste Gelenkachse 16 auf, die an der Handhabe 4 angeordnet ist, und die zweite Hebelmechanik 14 die zweite Gelenkachse 18, die mit der Handhabe 4 bewegungsgekoppelt ist, und die zweite Schwenkachse 17 auf, die an dem Griffträger 9 angeordnet ist und die mit der ersten Hebelmechanik 11 über das Koppelgestänge 19 bewegungsgekoppelt ist, wobei die erste Schwenkachse 15 oder die zweite Schwenkachse 17 motorisch angetrieben ist.

## Patentansprüche

1. Türgriffanordnung (3) einer Fahrzeugtür (2), aufweisend einen an der Fahrzeugtür (2) befestigbaren Griffträger (9), eine an dem Griffträger (9) gelagerte Handhabe (4), die in einer Nichtgebrauchsstellung strakbündig mit einer Außenkontur (8) der Fahrzeugtür (2) verlaufend angeordnet ist und die zur Betätigung durch einen Bediener in eine Betätigungsstellung bewegbar ausgebildet ist, eine erste Hebelmechanik (11), welche mit einem ersten Längsende (10) der Handhabe (4) bewegungsgekoppelt ist, und eine zweite Hebelmechanik (14), welche mit einem zweiten Längsende (12) der Handhabe (4) bewegungsgekoppelt ist,
wobei die Handhabe (4) in der Betätigungsstellung im Vergleich zu der Nichtgebrauchsstellung parallel verschoben und gegenüber der Außenkontur (8) der Fahrzeugtür (2) vorstehend angeordnet ist und von dem Bediener zum Öffnen der Fahrzeugtür (2) betätigt werden kann, und
wobei die erste Hebelmechanik (11) eine erste Schwenkachse (15) aufweist, die an dem Griffträger (9) angeordnet ist, wobei die erste Hebelmechanik (11) eine erste Gelenkachse (16) aufweist, die an der Handhabe (4) angeordnet ist, und die zweite Hebelmechanik (14) eine zweite Gelenkachse (18), die mit der Handhabe (4) bewegungsgekoppelt ist, und eine zweite Schwenkachse (17) aufweist, die an dem Träger (9) angeordnet ist und die mit der ersten Hebelmechanik (11) über ein Koppelgestänge (19) bewegungsgekoppelt ist, wobei die erste Schwenkachse (15) oder die zweite Schwenkachse (17) motorisch angetrieben ist,
wobei die erste Hebelmechanik (11) ein Schwenkhebelelement (23) mit einem ersten Schwenkarm (24) und einem zweiten Schwenkarm (25) aufweist, wobei der erste Schwenkarm (24) mit der ersten Gelenkachse (16) gelenkig verbunden ist und der zweite Schwenkarm (25) mit dem Koppelgestänge (19) gelenkig verbunden ist, und
die zweite Hebelmechanik (14) einen Bewegungshebel (21) aufweist, der schwenkbar an der zweiten Schwenkachse (17) gelagert ist,
**dadurch gekennzeichnet, dass**
der Bewegungshebel (21) über die zweite Gelenkachse (18) mit dem Koppelgestänge (19) bewegungsgekoppelt ist.

2. Türgriffanordnung (3) nach Anspruch 1, **dadurch gekennzeichnet, dass** der Bewegungshebel (21) drehfest mit der zweiten Schwenkachse (17) verbunden ist und eine Kurvenscheibe (20) die zweite Schwenkachse (17) zur Bewegung der Handhabe (4) antreibt, wobei für eine Bewegung der Handhabe (4) aus der Nichtgebrauchsstellung in die Betätigungsstellung der Bewegungshebel (21) in einer von der ersten Schwenkachse (15) wegweisenden Richtung schwenkt und das Koppelgestänge (19) das Schwenkhebelelement (23) um die erste Schwenkachse (15) derart verschwenkt, dass sich die erste Gelenkachse (16) in eine Ausstellrichtung (22) der Handhabe (4) bewegt.

## Claims

1. Door handle assembly (3) of a vehicle door (2), having a handle support (9) which can be fastened to a vehicle door (2), a handle (4) which is mounted on the handle support (9) and in the unused position is arranged to extend in strake-flush manner with an outer contour (8) of the vehicle door (2), and which is designed to be movable into an actuating position for actuation by an operator, having a first lever mechanism (11) which is motion-coupled to a first longitudinal end (10) of the handle (4), and a second lever mechanism (14) which is motion-coupled to a second longitudinal end (12) of the handle (4),
wherein in the actuating position the handle (4) is offset parallel relative to the unused position and arranged to protrude above the outer contour (8) of the vehicle door (2) and can be actuated by the operator to open the vehicle door (2), and
wherein the first lever mechanism (11) has a first swivel axis (15), which is arranged on the handle support (9),
wherein the first lever mechanism (11) has a first joint axis (16), which is arranged on the handle (4), and the second lever mechanism (14) has a second joint axis (18), which is motion-coupled to the handle (4), and a second swivel axis (17) which is arranged on the support (9) and is motion-coupled to the first lever mechanism (11) via a coupling linkage (19), wherein the first swivel axis (15) or the second swivel axis (17) is motor-driven,
wherein the first lever mechanism (11) has a swivel lever element (23) with a first swivel arm (24) and a second swivel arm (25), wherein the first swivel arm (24) is connected in articulated manner to the first joint axis (16) and the second swivel arm (25) is connected in articulated manner to the coupling linkage (19), and
the second lever mechanism (14) has a movement lever (21) which is mounted so as to be swivellable on the second swivel axis (17),
**characterized in that**
the movement lever (21) is motion-coupled to the coupling linkage (19) via the second joint axis (18).

2. Door handle assembly (3) according to Claim 1, **characterized in that** the movement lever (21) is connected in torque-proof manner to the second swivel axis (17), and a cam disc (20) drives the second swivel axis (17) to move the handle (4), wherein in order to move the handle (4) out of the unused position into the actuating position the movement lever (21) swivels in a direction away from the first swivel axis (15) and the coupling linkage (19) swivels the swivel lever element (23) about the first swivel axis (15) in such a way that the first joint axis (16) moves into an extended position (22) of the handle (4).

## Revendications

1. Dispositif de poignée de porte (3) d'une porte de véhicule (2) comportant un support de poignée (9) pouvant être fixé à la porte de véhicule (2) , une manette de poignée (4) logée sur le support de poignée (9), qui est disposée dans une position d'inutilisation passant en affleurement avec un contour extérieur (8) de la porte de véhicule (2) et qui est constituée mobile pour être actionnée par un opérateur dans une position d'actionnement, un premier mécanisme de levier (11), lequel est couplé en mouvement à une première extrémité longitudinale (10) de la manette de poignée (4) et un deuxième mécanisme de levier (14), lequel est couplé en mouvement à une deuxième extrémité longitudinale (12) de la manette de poignée(4),
sachant que la manette de poignée(4) est poussée parallèlement dans la position d'actionnement en comparaison de la position d'inutilisation et est disposée faisant saillie face au contour extérieur (8) de la porte de véhicule (2) et peut être actionnée par l'opérateur pour ouvrir la porte de véhicule (2) et sachant que le premier mécanisme de levier (11) comporte un premier axe de pivotement (15), qui est disposé sur le support de poignée (9),
sachant que le premier mécanisme de levier (11) comporte un premier axe d'articulation (16), qui est disposé sur la manette de poignée(4) et le deuxième mécanisme de levier (14) comporte un deuxième axe d'articulation (18), qui est couplé en mouvement à la manette de poignée (4) et comporte un deuxième axe de pivotement (17), qui est disposé sur le support (9) et qui est couplé en mouvement au premier mécanisme de levier (11) par le biais d'une tige de couplage (19) , sachant que le premier axe de pivotement (15) ou le deuxième axe de pivotement (17) est entraîné de façon motorisée,
sachant que le premier mécanisme de levier (11) comporte un élément de levier de pivotement (23) avec un premier bras de pivotement (24) et un deuxième bras de pivotement (25), sachant que le premier bras de pivotement (24) est relié de façon articulée au premier axe d'articulation (16) et le deuxième bras de pivotement (25) est relié de façon articulée à la tige de couplage (19) et
le deuxième mécanisme de levier (14) comporte un levier de manoeuvre (21), qui est logé pouvant pivoter sur le deuxième axe de pivotement (17),
**caractérisé en ce que**
le levier de manoeuvre (21) est couplé en mouvement à la tige de couplage (19) par le biais du deuxième axe d'articulation (18).

2. Dispositif de poignée de porte (3) selon la revendication 1, **caractérisé en ce que** le levier de manoeuvre (21) est relié solidaire en rotation au deuxième axe de pivotement (17) et une came (20) entraîne le deuxième axe de pivotement (17) pour déplacer la manette de poignée(4), sachant que pour un mouvement de la manette de poignée (4) de la position d'inutilisation à la position d'actionnement, le levier de manoeuvre (21) pivote dans une direction s'écartant du premier axe de pivotement (15) et la tige de couplage (19) fait pivoter l'élément de levier de pivotement (23) autour du premier axe de pivotement (15) de telle sorte que le premier axe d'articulation (16) se déplace dans une direction de déploiement (22) de la manette de poignée (4).
